# FASCICULE DE BREVET EUROPEEN

(11) **EP 1 173 370 B1**
(45) Date de publication et mention de la délivrance du brevet: **12.02.2003**
(21) Numéro de dépôt: 00920837.2
(22) Date de dépôt: 19.04.2000
(51) Int. Cl.: B65D 83/00, B05B 11/00, B65D 83/14

(54) **SUPPORT DE POCHE SOUPLE ET DISTRIBUTEUR COMPRENANT UN TEL SUPPORT**
STÜTZVORRICHTUNG FÜR FLEXIBELEN BEUTEL UND SPENDEVERPACKUNG FÜR FLÜSSIGE PRODUKTE
FLEXIBLE-POUCH SUPPORT AND DISPENSER CONTAINING SAID SUPPORT

(30) Priorité: 20.04.1999 FR 9904979
(43) Date de publication de la demande: 23.01.2002
(73) Titulaire: Airlessystems, 27380 Charleval (FR)
(72) Inventeur: GARCIA, Firmin, F-27100 Evreux (FR); DECOTTIGNIES, Laurent, Port Cergy, 95000 Cergy (FR); CAMPFORT, Christian, F-28210 Nogent-le-Roi (FR)
(74) Mandataire: CAPRI SARL
(86) Numéro de dépôt international: FR0001017
(87) Numéro de publication internationale: WO00063093

(56) Documents cités:
- WO-A-93/24392
- WO-A-93/25321
- US-A- 3 486 661
- US-A- 5 190 184
- US-A- 5 377 875

## Description

La présente invention concerne un support de poche souple destiné à être monté dans un distributeur de produit fluide comprenant une poche souple dans laquelle le produit à distribuer est stocké. Pour extraire le produit de la poche souple fixé sur le support, il est prévu un dispositif de distribution tel qu'une pompe ou une valve. Le dispositif de distribution est de préférence un dispositif du type sans reprise d'air ou « airless » dans lequel le produit est extrait sans introduction d'air, de sorte que le volume de la poche souple diminue à mesure que le produit est distribué.

Il est connu dans ce genre de distributeur d'utiliser une pièce intermédiaire qui fait la jonction entre le dispositif de distribution et la poche souple. Cette pièce intermédiaire est ici appelée support de poche souple car c'est sur cette pièce que l'ouverture de la poche souple est fixée en général par soudage. En outre, le support définit une structure sur laquelle le dispositif de distribution ou organe de distribution est monté. Le support définit alors un passage faisant communiquer l'organe de distribution avec l'ouverture de la poche souple pour permettre l'extraction du produit fluide contenu dans la poche.

Un problème qui survient avec ce type de distributeur à poche réside dans le fait que la poche s'aplatit en formant parfois des compartiments dans lesquels le produit fluide ne peut pas être extrait. Il en résulte qu'une certaine quantité de produit fluide ne peut pas être distribué puisque prisonnier de ces compartiments, ce qui constitue une perte de produit.

Le distributeur décrit dans le document WO-A-93/25321 comprend une poche souple pourvue d'un tube plongeur fixé dans un manchon de raccord qui définit également le passage faisant communiquer l'intérieur de la poche avec l'extérieur. Le produit fluide peut ainsi parvenir au passage du support soit directement le long du tube, soit par l'intérieur du tube au cas où un compartiment se forme dans la poche. Le tube a donc une fonction de soutirage permettant d'extraire du produit fluide contenu dans un compartiment de la poche

Il en est de même dans le document US-A-5 190 184.

En somme, le tube est directement disposé dans le passage.

L'inconvénient avec ce type de distributeur est qu'il est difficile de remplir la poche de produit fluide étant donné que le tube est disposé dans le passage qui fait communiquer l'intérieur de la poche avec l'extérieur. Il est donc impossible d'introduire la buse de l'appareil de remplissage dans la poche souple comme cela se fait habituellement.

La présente invention a pour but de remédier à cet inconvénient de l'art antérieur en définissant un distributeur à poche à tube plongeur facilement remplissable,

Pour ce faire, la présente invention propose un support de poche souple tel que défini dans la revendication 1. En plaçant le tube plongeur hors du passage, on revient à une conception tout à fait classique où le remplissage s'effectue normalement avec la buse dans le passage. Le tube plongeur laisse le passage parfaitement libre.

Avantageusement, ledit appendice est formé avec au moins un embout de fixation adapté à venir en prise avec l'extrémité supérieure de tube. De préférence, ledit embout de fixation communique avec le passage par l'intermédiaire d'au moins une fenêtre située au-delà de l'extrémité supérieure du tube. En variante, ledit embout de fixation communique avec le passage par l'intermédiaire d'un conduit s'étendant dans le prolongement dudit embout et débouchant dans le passage. Selon une forme de réalisation, l'extrémité supérieure du tube est engagée en force sur ledit embout. De préférence, ledit au moins un tube est fixé avec son extrémité supérieure hors du passage à proximité directe de ce dernier.

L'invention a également pour objet un distributeur comprenant un tel support.

L'invention sera maintenant plus amplement décrite en référence aux dessin joints donnant à titre d'exemple non limitatif un mode de réalisation de la présente invention. Sur les dessins :
- la figure la est une vue en coupe transversale à travers un support de poche souple selon l'invention,
- la figure 1b est une variante de réalisation de la figure la,
- la figure 2 est une vue de dessous du support de poche de la figure la,
- la figure 3 est une vue en coupe transversale verticale décalée de 90° par rapport à celle de la figure la, et
- la figure 4 est une représentation agrandie d'un détail de la figure 3.

Le support de poche souple selon l'invention qui est désigné dans son ensemble par la référence numérique 1 est de préférence réalisé par moulage de matière plastique. Il comprend essentiellement un appendice 11 avantageusement en forme de losange ou d'oeil comme on peut le voir sur la figure 2, sur lequel l'ouverture de la poche souple (non représentée) peut être fixé par exemple par soudage. Pour faciliter et améliorer la qualité de la fixation étanche de l'ouverture de la poche souple sur l'appendice 11, ce dernier peut être pourvu de nervures horizontales comme on peut le voir sur la figure 3. D'autre part, le support de poche souple 1 est pourvu d'une douille 12 servant au montage d'une pompe ou d'une valve. Par exemple, la pompe peut être fixé sur la douille 12 au moyen d'une bague adapté à venir s'encliqueter sur la douille 12 en maintenant la pompe ou la valve sur la douille. Le support 1 définit un passage 13 s'étendant à travers la douille 12 et l'appendice 11 comme on peut le voir sur la figure la. Ce passage permet de faire communiquer l'entrée de la pompe ou de la valve montée sur la douille 12 avec l'ouverture de la poche souple soudée sur l'appendice 11. En outre, le support 1 peut être pourvu d'une bride périphérique 10 pouvant servir à la fixation du support sur une coque rigide enfermant la poche souple.

Le support 1 est pourvu d'un tube 2 destiné à s'étendre à l'intérieur de la poche souple. Le tube 2 est ouvert à ces deux extrémités et définit à l'intérieur un conduit 20 à travers lequel le produit fluide peut s'écouler. En l'occurrence, le tube 2 comprend une extrémité inférieure 21 située à l'intérieur de la poche souple, de préférence au voisinage du fond de la poche et une extrémité supérieure 22 connectée au support 1. Le conduit 20 communique avec le passage 13 directement ou indirectement sans possibilité pour la poche de venir couper ou obturer cette communication. Selon l'invention, le tube 2 s'étend de manière excentrée par rapport au passage 13, de sorte qu'il est situé hors du passage, laissant ce dernier parfaitement libre pour le remplissage de la poche. En effet, le tube 2 est fixé au support 1 au niveau de l'appendice 11 sur un embout 14 formé à proximité de l'ouverture inférieure du passage 13. L'embout 14 se présente sous la forme d'un manchon de raccordement sur lequel on peut venir engager l'extrémité supérieure 22 du tube 2 en force par exemple, et comprend d'autre part une ou plusieurs fenêtres 15 situées au-dessus de l'extrémité supérieure 22 du tube 2, la ou lesdites fenêtres communiquant directement ou indirectement avec le passage 13. En variante représentée sur la figure 1b, le manchon 14 de l'embout de fixation peut communiquer avec le passage 13 par l'intermédiaire d'un conduit 15a s'étendant dans le prolongement dudit manchon et débouchant latéralement dans le passage 13.

Le mode de fixation du tube sur le support 1 n'est pas critique pour l'invention en ce sens que n'importe quelle technique de fixation peut être utilisée pour solidariser le tube 2 au support 1. On peut même imaginer une version dans laquelle le support 1 et le tube 2 sont moulés d'une seule pièce.

L'esprit de l'invention réside dans le fait d'utiliser un tube qui communique avec le passage 13 sans possibilité pour la poche souple de venir couper cette communication, de sorte que l'extrémité inférieure 21 du tube 2 puisse atteindre des zones de la poche dans laquelle des compartiments scellés peuvent se former. En outre, ce tube ne doit pas gêner ou encombrer le passage 1 en vue du remplissage de la poche.

Il est possible d'envisager toujours dans le cadre de l'invention un support de poche souple comportant plusieurs tubes 2 comme on peut le voir sur les figures où il est prévu deux embouts de fixation sur le même support de poche 1 situés de part et d'autre du passage.

Le produit fluide contenu dans la poche souple peut ainsi parvenir au passage 13, soit directement, par exemple le long du tube 2, soit indirectement à travers le tube 2 qui communique avec son extrémité supérieure 22 avec le passage 13.

## Revendications

1. Support de poche souple (1) pour distributeur du produit fluide, ledit support comprenant un appendice (11) sur lequel une poche souple est fixée par son ouverture et une douille (12) sur laquelle un organe de distribution tel qu'une pompe est monté, ledit support définissant un passage (13) faisant communiquer l'organe de distribution avec la poche souple pour permettre l'extraction de produit fluide contenu dans la poche par l'organe de distribution, **caractérisé en ce que** ledit support (1) est pourvu d'au moins un tube (2) définissant un conduit interne (20) ouvert aux deux extrémités du tube, ledit tube (2) étant fixé au support (1) de manière à s'étendre à l'intérieur de la poche souple avec une extrémité inférieure libre (21), l'autre extrémité dite supérieure (22) étant fixée au support de manière excentrée par rapport au passage (13) en faisant communiquer le conduit interne (20) avec ledit passage (13).

2. Support selon la revendication 1, dans lequel ledit appendice (11) est formé avec au moins un embout de fixation (14) adapté à venir en prise avec l'extrémité supérieure (22) de tube (2).

3. Support selon la revendication 2, dans lequel ledit embout de fixation communique avec le passage (13) par l'intermédiaire d'au moins une fenêtre (15) située au-delà de l'extrémité supérieure (22) du tube (2).

4. Support selon la revendication 1, dans lequel ledit embout de fixation (14) communique avec le passage par l'intermédiaire d'un conduit (15a) s'étendant dans le prolongement dudit embout et débouchant dans le passage (13).

5. Support selon la revendication 2, dans lequel l'extrémité supérieure (22) du tube (2) est engagée en force sur ledit embout (14).

6. Support selon l'une quelconque des revendications précédentes, dans lequel ledit au moins un tube (2) est fixé avec son extrémité supérieure (22) hors du passage (13) à proximité directe de celui-ci.

7. Distributeur de produit fluide comprenant un support (1) selon l'une quelconque des revendications précédentes.

## Claims

1. A support (1) for a flexible pouch for a fluid dispenser, said support comprising an appendix (11) to which the flexible pouch is fixed via its opening, and a socket (12) on which a dispensing member such as a pump is mounted, said support defining a passageway (13) causing the dispensing member to communicate with the flexible pouch so as to enable fluid contained in the pouch to be extracted by the dispensing member, said support being **characterized in that** said support (1) is provided with at least one tube (2) defining an internal duct (20) open at both ends of the tube, said tube (2)-being fixed to the support (1) with a free lower end (21) so as to extend inside the flexible pouch, the other top end (22) being fixed to the support eccentrically relative to the passageway (13) while causing the internal duct (20) to communicate with said passageway (13).

2. A support according to claim 1, in which said appendix (11) is provided with at least one fixing end-piece (14) suitable for coming into engagement with the top end (22) of the tube (2).

3. A support according to claim 2, in which said fixing end-piece communicates with the passageway (13) via at least one window (15) that is situated beyond the top end (22) of the tube (2).

4. A support according to claim 1, in which said fixing end-piece (14) communicates with the passageway via a duct (15a) extending in line with said end-piece and opening out in the passageway (13).

5. A support according to claim 2, in which the top end (22) of the tube (2) is engaged by force over said end-piece (14).

6. A support according to any preceding claim, in which said at least one tube (2) is fixed with its top end (22) outside the passageway (13) and in the direct vicinity thereof.

7. A fluid dispenser including a support (1) according to any preceding claim.

## Patentansprüche

1. Träger für einen nachgiebigen Beutel (1) für eine Abgabevorrichtung für ein Fluid, wobei der Träger einen Ansatz (11), auf dem ein nachgiebiger Beutel mit seiner Öffnung befestigt ist, und einen Rohransatz (12) umfaßt, auf dem ein Abgabeorgan Wie z.B. eine Pumpe montiert ist, wobei der Träger einen Durchgang (13) umgrenzt, der das Abgabeorgan mit dem nachgiebigen Beutel verbindet, um ein Abziehen des in dem Beutel enthaltenen Fluids durch das Abgabeorgan zu ermöglichen, **dadurch gekennzeichnet, daß** der Träger (1) mit wenigstens einem Rohr (2) versehen ist, das eine innere Leitung (20) definiert, die an beiden Enden des Rohrs offen ist, wobei das Rohr (2) am Träger (1) derart montiert ist, daß es sich mit einem freien, unteren Ende (21) in das Innere des nachgiebigen Beutels hinein erstreckt, wobei das andere obere Ende (22) am Träger bezüglich des Durchgangs (13) in exzentrischer Weise montiert ist und dabei die innere Leitung (20) mit dem Durchgang (13) verbindet.

2. Träger nach Anspruch 1, bei dem der Ansatz (11) mit wenigstens einem Befestigungsvorsprung (14) ausgebildet ist, der geeignet ist, mit dem oberen Ende (22) des Rohrs (2) in Eingriff zu treten.

3. Träger nach Anspruch 2, bei dem der Befestigungsansatz mit dem Durchgang (13) vermittels wenigstens eines Fensters (15) in Verbindung steht, das oberhalb des oberen Endes (22) des Rohrs (2) angeordnet ist.

4. Träger nach Anspruch 1, bei dem der Befestigungsansatz (14) mit dem Durchgang vermittels einer Leitung (15a) in Verbindung steht, die sich in Verlängerung des Ansatzes erstreckt und in den Durchgang (13) mündet.

5. Träger nach Anspruch 2, bei dem das obere Ende (22) des Rohrs (2) auf den Ansatz (14) aufgedrückt ist.

6. Träger nach einem der vorhergehenden Ansprüche, bei dem wenigstens ein Rohr (2) mit seinem oberen Ende (22) außerhalb des Durchgangs (13) in direkter Nähe zu ihm montiert ist.

7. Abgabevorrichtung für ein Fluid, die einen Träger (1) gemäß einem der vorhergehenden Ansprüche umfaßt
